# EUROPÄISCHE PATENTSCHRIFT

(11) **EP 3 827 479 B1**
(45) Veröffentlichungstag und Bekanntmachung des Hinweises auf die Patenterteilung: **12.01.2022**
(21) Anmeldenummer: 19787155.1
(22) Anmeldetag: 23.07.2019
(51) Int. Cl.: H01R 43/28, H01R 43/052, H01R 43/048, H01R 3/00

(54) **ANLAGE SOWIE VERFAHREN ZUR AUTOMATISCHEN KONFEKTIONIERUNG VON LEITUNGEN**
SYSTEM AND METHOD FOR AUTOMATICALLY PRODUCE CONDUCTORS
SYSTEME ET PROCEDE DE PRODUCTION AUTOMATIQUE D'UN CABLE

(30) Priorität: 26.07.2018 DE 102018212462
(43) Veröffentlichungstag der Anmeldung: 02.06.2021
(73) Patentinhaber: LEONI Bordnetz-Systeme GmbH, 97318 Kitzingen (DE)
(72) Erfinder: HOLD, Klaus, 42897 Remscheid (DE); JAECKLEIN, Roland, 97332 Volkach (DE); KERBAUM, Marie, 97320 Buchbrunn (DE); MARTINS, Paulo, 97318 Kitzingen (DE); TAVSEL, Onur, 97082 Würzburg (DE)
(74) Vertreter: FDST Patentanwälte
(86) Internationale Anmeldenummer: PCT/DE2019/200086
(87) Internationale Veröffentlichungsnummer: WO 2020/020422

(56) Entgegenhaltungen:
- EP-A1- 1 028 501
- DE-B3-102004 061 047
- US-A- 4 875 571
- US-A- 5 224 251

## Beschreibung

Die Erfindung betrifft eine Anlage sowie ein Verfahren zur automatischen Konfektionierung von insbesondere elektrischen Leitungen. Die Leitung weist zwei Endabschnitte mit jeweils einem Leitungsende auf, die auf einem Träger gehalten ist. Die Leitung wird mittels einer Fördereinrichtung, die sich entlang einer Förderrichtung erstreckt, zu zumindest einer Bearbeitungsstation gebracht, die eine Bearbeitungsposition zur Ausführung eines Konfektionierungsschrittes bei der Konfektionierung der Leitung aufweist. Die Leitungsenden werden in die Bearbeitungsposition zur Konfektionierung und Durchführung des Konfektionierungsschrittes eingeführt.

Derartige automatische oder automatisierte Anlagen und Verfahren zur Konfektionierung von Kabeln oder Leitungen sind beispielsweise aus der EP 1 073 163 A1, der DE 10 2004 061 047 B3 oder auch der US 2004/0103531 A1 und weiter aus der US 4 875 571 A, der US 5 224 251 A und der EP 1 028 501 A zu entnehmen.

Gemäß der EP 1 073 163 A1 wird ein abgelängtes Kabel mithilfe einer Transfereinheit, die entlang einer Schiene verfahrbar ist, mehreren Bearbeitungsstationen zugeführt. Auf der Transfereinheit sind dabei zwei Greifeinheiten angeordnet, die Leitungsenden der Leitung greifen. Die einzelnen Leitungsenden werden sukzessive den Bearbeitungsstationen zugeführt, wobei hierzu die beiden Greifeinheiten jeweils das eine Leitungsende unabhängig von dem anderen Leitungsende in die Bearbeitungsstation einführen. Die Leitung ist lediglich an den Greifelementen und ansonsten lose und schlaufenförmig herabhängend an der Transfereinheit gehalten.

Gemäß der DE 10 2004 061 047 B3 wird demgegenüber die Leitung liegend auf einer Palette transportiert, wobei die Leitung beispielsweise aufgerollt ist und die Leitungsenden in Haltevorrichtungen gehalten sind. Durch diese Maßnahme sollen Bewegungen durch eine frei hängende Anordnung vermieden werden. Mittels der Palletten werden die jeweils darauf abgelegten Leitungen den einzelnen Bearbeitungsstationen zugeführt. Zur Konfektionierung werden die Palletten beispielsweise durch Hubeinrichtungen von einer Fördervorrichtung zum Transport der Palletten abgehoben.

Aus der US 2004/0103531 A1 ist ebenfalls eine Anlage und ein Verfahren zum automatisierten Konfektionieren von Leitungsenden zu entnehmen, bei der - ähnlich wie bei der EP 1 073 163 A1 - die einzelnen Leitungen hängend von einer Bearbeitungsstation zur nächsten transportiert werden. Ein jeweiliges Leitungsende wird mit einer speziellen Greifvorrichtung gegriffen und jeweils einer Bearbeitungsstation zugeführt.

Ausgehend hiervon liegt der Erfindung die Aufgabe zugrunde, eine Anlage sowie ein Verfahren zur automatisierten Konfektionierung von insbesondere elektrischen Leitungen, speziell von Hochvolt-Leitungen für Kraftfahrzeuge, anzugeben, wobei die Leitungen möglichst wenig belastet werden.

Die Aufgabe wird erfindungsgemäß gelöst durch eine Anlage zur automatischen Konfektionierung von insbesondere elektrischen Leitungen, speziell Hochvolt-Letungen mit den Merkmalen des Anspruchs 1. Die Aufgabe wird weiterhin gelöst durch ein Verfahren mit den Merkmalen des Anspruchs 11. Bevorzugte Ausgestaltungen ergeben sich jeweils aus den Unteransprüchen sowie der nachfolgenden Beschreibung. Die im Hinblick auf die Anlage angeführten Vorteile und bevorzugten Ausführungsformen sind sinngemäß auch auf das Verfahren anzuwenden und umgekehrt.

Die Anlage weist dabei eine Steuereinheit und zumindest eine Bearbeitungsstation mit einer Bearbeitungsposition zur Ausführung eines Konfektionierungsschrittes bei der Konfektionierung der Leitung auf. Ein jeweiliges Leitungsende wird zur Konfektionierung dabei in einer Zustellrichtung in die Bearbeitungsposition zu- und eingeführt. Die Bearbeitungsposition ist dabei typischerweise durch eine Einführöffnung der Bearbeitungsstation gekennzeichnet, durch die ein jeweiliges Leitungsende eingeführt wird. Die Leitung wird dabei von einem Träger gehalten. Der Träger ist auf einer Fördereinrichtung eingeordnet, die sich in einer Förderrichtung erstreckt. Die Fördereinrichtung dient zum Transport des Trägers und damit der Leitung zu der zumindest einen Verarbeitungsstation. Vorzugsweise sind mehrere Bearbeitungsstationen vorgesehen und die Leitung wird zusammen mit dem Träger mittels der Fördereinrichtung sukzessive den mehreren Bearbeitungsstationen zugeführt. Die Leitung weist allgemein zwei Endabschnitte mit jeweils einem Leitungsende auf. Es handelt sich also um eine bereits abgelängte Leitung mit definierter Länge. Der Träger weist zumindest ein Halteelement zum Fixieren der beiden Endabschnitte auf, sodass diese zueinander einen lateralen Abstand aufweisen, d.h. sie sind in Förderrichtung zueinander beabstandet.

Der Träger ist dabei auf einer Plattform der Fördereinrichtung befestigt. Die Befestigung erfolgt über ein Auszugssystem, welches derart ausgebildet ist, dass der Träger und damit die gesamte Leitung relativ zur Plattform in einer Zustellrichtung quer zur Förderrichtung zur Bearbeitungsstation verfahrbar ist. Bei dieser Zustellbewegung wird eines der Leitungsenden in die Bearbeitungsposition eingeführt.

Von besonderer Bedeutung ist das gemeinsame Zustellen der Leitung in Zustellrichtung. Im Unterschied zu herkömmlichen Konfektionierungsanlagen werden daher die einzelnen Leitungsenden nicht separat und individuell in Zustellrichtung verfahren. Durch das gemeinsame Verfahren der Leitungsenden wird eine Relativbewegung der Leitungsenden zueinander vermieden. Die beiden Leitungsenden sind daher in bevorzugter Ausgestaltung relativ zueinander ortsfest gehalten. Durch diese Maßnahme erfolgt daher bei der Durchführung des Konfektionierungsschrittes keinerlei Relativbewegung einzelner Leitungsabschnitte zueinander.

Speziell bei empfindlichen Kabeln, wie beispielsweise Hochvolt-Kabeln, ist dies von Vorteil. Für derartige Hochvolt-Kabel, wie sie für Kraftfahrzeuge vorgesehen sind und die beispielsweise für elektromotorisch angetriebene Kraftfahrzeuge für elektrische Komponenten des elektrischen Antriebsstrangs eingesetzt werden, ist dies relevant. Derartige Hochvolt-Leitungen weisen typischerweise mehrere Leitungselemente, insbesondere Adern zur Leistungsübertragung auf, welche typischerweise von einer Schirmung, insbesondere einem Geflechtschirm und anschließend von dem Kabelmantel umgeben sind.

Bei den mehreren Bearbeitungsstationen handelt es sich beispielsweise um eine Stationen zum Anschließen von Kontaktelementen, wie beispielsweise Kontaktstifte oder Kontakthülsen, die an einem Leiterende angeschlossen werden, um eine Station zur Ausbildung einer Schweiß- oder Crimpverbindung. Weiterhin werden auch Stationen zur Befestigung von Gehäusen, insbesondere Steckergehäusen angeordnet. Weitere Bearbeitungsstationen können zum Abisolieren eines Isoliermantels , zum Anbringen von Schirmelementen, wie z.b. Schirmhülsen, zum Anbringen, insbesondere Aufschieben von Dichtelementen etc. ausgebildet sein.

Gemäß einer bevorzugten Ausgestaltung wird das eine Leitungsende in die Bearbeitungsposition geführt und das andere Leitungsende parallel hierzu in einen Freiraum geführt. Speziell wird das andere Leitungsende seitlich an der Bearbeitungsstation vorbeigeführt, sodass also die gemeinsame Zustellung der beiden Leitungsenden in Zustellrichtung bei gleichzeitiger Einführung des einen Leitungsendes in die Bearbeitungsposition problemlos ermöglicht ist.

Zweckdienlicherweise ist hierzu der laterale Abstand zwischen den beiden Endabschnitten der Leitung geeignet bemessen und insbesondere auf die Breite einer Bearbeitungsstation abgestimmt. Anstelle der Option, das zweite Kabelende seitlich an der Bearbeitungsstation vorbei zu führen, also an einer seitlichen Begrenzung der Bearbeitungsstation wie z.b. ein Rahmen oder ein Gehäuse vorbei zu führen, kann auch innerhalb der Bearbeitungsstation ein Freiraum vorgesehen sein. Der laterale Abstand des Freiraums zur Bearbeitungsposition und insbesondere zur Einführungsöffnung für das Leitungsende ist also allgemein auf den lateralen Abstand zwischen den Leitungsenden abgestimmt bzw. der laterale Abstand zwischen den Leitungsenden ist auf einen entsprechend lateralen Abstand zwischen Freiraum und Einführöffnung abgestimmt und entspricht diesem vorzugsweise.

Bei einer seitlichen Vorbeiführung an der Bearbeitungsstation und bei einer typischerweise mittigen Anordnung der Einführöffnung gilt dabei vorzugsweise die Beziehung, dass der laterale Abstand zwischen den Leitungsenden größer als die halbe Breite der Bearbeitungsstation ist. Der laterale Abstand ist dabei vorzugsweise auch kleiner der Breite der Bearbeitungsstation.

In bevorzugter Weiterbildung sind weiterhin zwei Greifelemente vorgesehen, die zusätzlich zum Halteelement zum Greifen eines jeweiligen Endabschnitts, und zwar im Bereich des jeweiligen Leitungsendes der Leitung ausgebildet sind. Da es sich bei Leitungen allgemein um flexible strangförmige Elemente mit geringer Eigensteifigkeit handelt, ist für eine korrekte Zuführung der Leitungsenden in die Bearbeitungsposition ein möglichst endseitiges Fixieren und Halten der Leitungsenden erforderlich. Da gleichzeitig die Leitungsenden gemeinsam in Zustellrichtung gehalten werden, ist eine gewisse Länge des Endabschnitts erforderlich, welche in Zustellrichtung über das zumindest ein Halteelement übersteht. Diese überstehende Länge der Endabschnitte wird daher von den Greifelementen nochmals abgestützt und zwar nahe am Leitungsende.

Zweckdienlicherweise sind die Greifelemente in Zustellrichtung relativ zum Träger verfahrbar, insbesondere mittels eines Teleskopsystems. Sie können daher unabhängig vom Träger in Zustellrichtung verstellt werden.

Zweckdienlicherweise sind die Greifelemente weiterhin während der Zustellbewegung in Zustellrichtung lösbar, wobei speziell lediglich ein Greifelement ein jeweiliges Leitungsende freigibt und zwar dasjenige Greifelement, welches das Leitungsende hält, welches in die Bearbeitungsposition eingeführt werden soll.

Durch diese Maßnahme wird eine zuverlässige Zuführung des einen Leitungsendes in die Bearbeitungsposition und damit in die Bearbeitungsstation hinein sichergestellt, während das andere Leitungsende parallel hierzu in den Freiraum geführt wird. Bei der Zustellbewegung in die Bearbeitungsposition wird das entsprechende Greifelement gelöst, gibt also das Leitungsende frei. Weiterhin wird das Greifelement dann vorzugsweise aktiv mittels eines geeigneten Antriebs relativ zum Träger in Richtung zum Träger zurück verschoben, sodass das freie Leitungsende in die Bearbeitungsposition hinein geführt werden kann. Das freie Leitungsende wird dann in der Bearbeitungspostion konfektioniert. Anschließend wird es wieder aus der Berarbeitungsstation herausgezogen. Dies geschieht durch ein Zurückfahren des Trägers entgegen der Zustellrichtung. Gleichzeitig wird der Greifer wieder gesteuert relativ zum Träger in Zustellrichtung verfahren und greift schließlich wieder das dann konfektionierte Leitungsende. Insgesamt ist daher durch diesen Ablauf, also das Verfahren des Trägers und die unabhängig hiervon verfahrbaren Greifelementen eine schonende und automatisierte Konfektionierung der Leitungsenden der Leitung ermöglicht.

Nach der Konfektionierung des einen Leitungsendes wird der Träger vorzugsweise um den lateralen Abstand zwischen den Leitungsenden in Förderrichtung versetzt, sodass dann das zweite bisher nicht konfektionierte Leitungsende an die (laterale Position der) Bearbeitungsposition geführt und anschließend in die Bearbeitungsposition eingeführt wird. Für die Zustellung des zweiten Leitungsendes werden die zuvor beschriebenen Prozessschritte entsprechend durchgeführt. Es werden also die beiden Leitungsenden sukzessive in die eine Bearbeitungsstation eingeführt, wobei jeweils beide Leitungsenden relativ zueinander an den gleichen Positionen gehalten sind. Je nach Ausgestaltung der Bearbeitungsstation werden die gleichen oder unterschiedlichen Konfektionierungsschritte durchgeführt. Alternativ zum Zuführen des zweiten Leitungsendes an die gleiche Bearbeitungsposition wird dieses zweite Leitungsende nicht an die gleiche Bearbeitungsposition geführt, sondern an eine weitere Bearbeitungsposition beispielsweise einer weiteren oder der gleichen Bearbeitungsstation.

Bei dem Auszugssystem handelt es sich vorzugsweise um ein Schienensystem, welches eine an der Plattform befestigte Führungsschiene und eine am Träger befestigte Auszugsschiene aufweist. Die beiden Schienen sind dabei ineinander verschiebbar gelagert. Die Plattform ist dabei mittels eines vorzugsweise gesteuerten Antriebs in und entgegen der Zustellrichtung verfahrbar. Die Ausfahrbarkeit erfolgt beispielsweise elektrisch, pneumatisch oder hydraulisch mit einer entsprechenden Antriebseinheit.

In bevorzugter Ausgestaltung sind die Greifelemente ebenfalls Teil des Auszugssystems, speziell ist das Teleskopsystem Teil des Auszugssystems. Hierzu ist vorzugsweise jeder Greifer auf einer Teleskopschiene angeordnet, welche insbesondere an der Auszugsschiene relativ verschieblich gelagert ist.

Insgesamt weist das Auszugssystem vorzugsweise zwei Schienenstränge auf, nämlich für jeden Endabschnitt der Leitung einen Schienenstrang, welcher parallel zu den Endabschnitten in Zustellrichtung verläuft. Die beiden Schienenstränge weisen dabei vorzugsweise den gleichen lateralen Abstand zueinander auf wie die beiden Endabschnitte. Ein jeweiliger Schienenstrang weist vorzugsweise jeweils drei ineinander gelagerte Schienen (Führungsschiene, Auszugsschiene sowie Teleskopschiene) auf. Die einzelnen Schienen sind dabei unabhängig voneinander relativ zueinander verschiebbar. Weiterhin sind zwei unabhängig voneinander anzusteuernde Antriebe einmal für den Auszug des Trägers mittels der Auszugsschienen in Zustellrichtung und zum anderen für die Verfahrbarkeit der Greifelemente in und entgegen der Zustellrichtung vorgesehen.

Der Träger ist im einfachsten Fall als ein einfaches, plattenförmiges Element, beispielsweise eine Platte, ein Gitter oder dergleichen ausgebildet. In bevorzugter Ausgestaltung ist der Träger jedoch nach Art einer Aufnahmebox ausgebildet, weist also zumindest teilweise Gehäusewandungen auf, die einen inneren Aufnahmeraum begrenzen, in dem die jeweils beispielsweise aufgewickelte Leitung einliegt. Durch die Ausgestaltung als Aufnahmebox mit zumindest teilweise seitlichen Wänden ist ein Schutz der Leitung erreicht. Durch den liegenden Transport, insbesondere im aufgewickelten Zustand, ist zudem auch bei größeren Leitungslängen ein insgesamt kompakter Aufbau der gesamten Anlage und speziell des Trägers gewährleistet.

Eine Ausführungsvariante der Erfindung wird nachfolgend anhand der Figuren näher erläutert. Diese zeigen teilweise in vereinfachten Darstellungen:
- Fig. 1: eine vereinfachte, ausschnittsweise Darstellung einer Anlage zur automatischen Konfektionierung von Leitungen,
- Fig. 2: eine perspektivische, ausschnittsweise Darstellung auf einen Träger, welcher auf einer Plattform einer Fördereinrichtung angeordnet ist, und in den eine zu konfektionierende Leitung eingelegt ist.
- Fig. 3: eine Seitenansicht der Darstellung gemäß Fig. 2 sowie
- Fig. 4: eine ausschnittsweise perspektivische Darstellung der Anlage im Bereich einer Bearbeitungsstation beim Zuführen eines Leitungsendes in die Bearbeitungsstation.

In den Figuren sind gleich wirkende Teile mit den gleichen Bezugszeichen versehen.

Die in der Fig. 1 dargestellte Anlage 2 dient zur automatischen Konfektionierung von insbesondere elektrischen Leitungen und Kabeln, speziell von Hochvolt-Kabeln. Grundsätzlich lässt sich eine derartige Anlage zur automatischen Konfektionierung allgemein von strangförmigen, speziell biegeflexiblen Elementen, wie beispielsweise Schläuche verwenden. Die Anlage weist mehrere Bearbeitungsstationen 4 auf, wobei einer jeweiligen Bearbeitungsstation 4 zumindest ein Konfektionierungsschritt bei der Konfektionierung einer Leitung 6 durchgeführt wird.

Die Anlage 2 weist weiterhin eine Fördereinrichtung 8 auf, welche zum Transport der Leitungen 6 in Förderrichtung F vorgesehen ist. Die Fördereinrichtung 8 umfasst hierzu beispielsweise ein Förderband, eine Förderschiene etc. Im Ausführungsbeispiel sind lediglich zwei Bearbeitungsstationen 4 dargestellt. Grundsätzlich ist die Anzahl der Bearbeitungsstationen 4 beliebig und üblicherweise an die Anzahl der gewünschten Konfektionierungsschritte angepasst.

Die Fördereinrichtung 8 umfasst mehrere Plattformen 10, auf denen jeweils ein Träger 12 befestigt ist, welcher insbesondere als eine Aufnahmebox zur Aufnahme einer jeweiligen Leitung 6 ausgebildet ist. Die Plattformen 10 sind auf einem Förderband oder einer Förderschiene angeordnet. Der Träger 12 ist mittels eines Auszugssystems 14 auf der Plattform 10 befestigt. Über dieses Auszugssystem 14 ist der Träger 12 in einer Zustellrichtung Z quer zur Förderrichtung F verfahrbar.

Bei der Leitung 6 handelt es sich um eine abgelängte Leitung 6, die also zwei Leitungsenden 16 A, B sowie zwei Endabschnitte 18 A, B aufweist. Die Leitungsenden 16 A, B bilden daher die Endstücke der Endabschnitte 18 A, B. Die Leitungsenden 16 A, B werden in den einzelnen Bearbeitungsstationen 4 jeweils in geeigneter Weise konfektioniert, beispielsweise durch das Anbringen von einzelnen Kontaktelementen oder auch von Steckergehäusen.

Die Leitung 6 weist typischerweise mehrere einzelne Adern auf, die durch jeweils einen von einem Adermantel umgebenen Leiter gebildet sind, wobei der Leiter mit einem jeweiligen Kontaktelement, beispielsweise ein Crimpkontakt verbunden wird. Die mehreren Adern werden üblicherweise von einer Abschirmung und diese wiederum von einem Kabelmantel umgeben. Die jeweilige Leitung 6 liegt in der als Aufnahmebox ausgebildeten Träger 12 aufgerollt ein, wobei die Endabschnitte 18 A, B über den Träger in Richtung zu den Bearbeitungsstationen 4 überstehen.

Am Träger 12 ist weiterhin zumindest ein Halteelement 20 angeordnet, welches die Endabschnitte 18 A, B fixiert. Die Endabschnitte 18 A, B weisen dabei einen lateralen Abstand A zueinander auf. Unter lateral wird vorliegend allgemein eine Ausdehnung in oder entgegen der Förderrichtung F verstanden.

Weiterhin ist einem jeweiligen Endabschnitt 18 A, B jeweils ein Greifelement 22 A, B zugeordnet, welches jeweils relativ zum Träger 12 und damit auch relativ zum Halteelement 20 in und entgegen der Zustellrichtung Z verfahrbar ist. Hierzu sind im Ausführungsbeispiel eine Teleskopschiene 14 und ein hier nicht näher dargestellter steuerbarer Antrieb vorgesehen. Weiterhin ist auch für die Zustellbewegung des Trägers 12 in und entgegen der Zustellrichtung Z mittels des Auszugssystems 14 ein eigener, hier nicht näher dargestellter steuerbarer Antrieb vorgesehen.

Der Betrieb der Anlage 2 wird insbesondere von einer Steuereinheit 23 gesteuert, über die sowohl die Bewegung der Fördereinrichtung 8 und damit der einzelnen Plattformen 10 sowie die individuelle Verstellbarkeit in Zustellrichtung Z des Trägers 12 einerseits sowie der Greifelemente 22 A, B andererseits gesteuert wird.

Die Greifelemente 22 A, B sind derart ausgebildet, dass sie gesteuert ein jeweiliges Leitungsende 16 A, B fixieren und auch wieder freigeben können.

Die Bearbeitungsstationen 4 weisen jeweils eine laterale Bearbeitungsposition 26 auf, die durch eine Einführöffnung der jeweiligen Bearbeitungsstation 4 definiert ist. Durch diese Einführöffnung wird ein jeweiliges Leitungsende 16 A, B in die Bearbeitungsstation 4 eingeführt und dort wird der Konfektionierungsschritt durchgeführt. Diese Bearbeitungsposition und damit die Einführöffnung ist typischerweise mittig (bezüglich der Ausdehnung in Förderrichtung F) der Bearbeitungsstation 4 angeordnet. Die Bearbeitungsstation 4 weist typischerweise eine Breite B auf.

Der Ablauf der automatischen Konfektionierung ist dabei wie folgt:
Mittels der Fördereinrichtung 8 und einer der jeweiligen Plattformen 10 wird der jeweilige Träger 12 in eine Position vor einer jeweiligen Bearbeitungsstation 4 in Förderrichtung F gebracht, sodass das erste Leitungsende 16A vor der Bearbeitungsposition 26 positioniert ist.

Im nächsten Schritt wird der gesamte Träger 12 und damit auch die Leitung 6 mit den beiden Leitungsenden 16 A, B in Zustellrichtung Z verfahren. Dabei werden die beiden Endabschnitte 18 A, B gemeinsam verfahren. Während dieser Zustellbewegung öffnet das erste Greifelement 22A, sodass das Leitungsende 16A freigegeben wird. Dies erfolgt vorzugsweise dann, wenn das erste Leitungsende 16A bereits in die Einführöffnung ein Stück weit eingeführt ist, sodass das erste Leitungsende 16A darin geführt ist. Nach dem Öffnen des ersten Greifelements 22A

verfährt dieses mittels der Teleskopschiene 24 in Richtung zum Träger zurück, insbesondere wird es aktiv zurückgezogen. Der erste Endabschnitt 18A wird weiter in die Bearbeitungsstation 4 in das Innere hinein geführt, um den gewünschten Konfektionierungsschritt durchzuführen. Gleichzeitig wird dabei das zweite Leitungsende 16B seitlich an der Bearbeitungsstation 4 vorbeigeführt und damit in einen Freiraum 28 geführt. Um dies sicherzustellen, ist der Abstand A zwischen den beiden Endabschnitten 18 A, B geeignet gewählt, insbesondere ist er größer als die halbe Breite B der Bearbeitungsstation 4. Die Situation des seitlichen Vorbeiführens des einen Leitungsendes ist in der Fig. 1 aus der linken Bildhälfte zu erkennen.

Nach Durchführung des Konfektionierungsschrittes und beispielsweise dem Anbringen eines Konfektionierungselementes, wie ein Steckergehäuse oder ein Kontaktelement, verfährt der Träger 12 entgegen der Zustellrichtung wieder zurück, sodass der erste Endabschnitt 18A aus der Bearbeitungsstation 4 herausgezogen wird. Gleichzeitig verfährt die Teleskopschiene 24 mit dem ersten Greifelement 22A wieder in eine vordere Position in Zustellrichtung Z und greift dann wieder das Leitungsende 16A. Sobald das dann konfektionierte erste Leitungsende 16A aus der Bearbeitungsstation 4 herausgezogen ist, verfährt die Plattform 10 in Förderrichtung F um den Abstand A, sodass das zweite Leitungsende 16B vor der Bearbeitungsposition 26 der Bearbeitungsstation 4 positioniert ist. Anschließend wird das zweite Leitungsende 16B in gleicher Weise wie das erste Leitungsende 16A in die Bearbeitungsstation 4 eingeführt, wie dies zuvor beschrieben wurde. Diese Situation ist in der linken Bildhälfte der Fig. 1 dargestellt.

Nach der Durchführung des Konfektionierungsschrittes in einer ersten Bearbeitungsstation 4 wird anschließend die dann teilkonfektionierte Leitung 6 der nächsten Bearbeitungsstation 4 zugeführt, wo in gleicher Weise der nächste Konfektionierungsschritt durchgeführt wird.

Weitere Details des Aufbaus der Fördereinrichtung 8 sowie des Trägers 12 und der Greifelemente 22 A, B sind aus den Figuren 2 bis 4 zu entnehmen.

Anhand der Fig. 2 ist zunächst gut zu erkennen, dass der Träger 12 nach Art einer Aufnahmebox ausgebildet ist mit einer Seitenwandung, die im Ausführungsbeispiel U-förmig ausgebildet ist. Diese weist vorzugsweise zwei seitliche Griffmulden auf. An der Stirnseite, also in Richtung zur Bearbeitungsstation 4 hin, ist das zumindest ein Halteelement 20 angeordnet. Dieses weist beispielsweise zwei Klemmbacken auf, die jeweils einen der Endabschnitte 18 A, B fixieren oder klemmen.

Innerhalb der Aufnahmebox ist eine Wicklungshilfe angeordnet, die im Ausführungsbeispiel durch einzelne vertikal abstehende Stege gebildet ist. Um diese Wicklungshilfe ist die Leitung 6 gewickelt und liegt auf einer Bodenplatte des Trägers 12 auf, während die Endabschnitte 18 A, B jeweils durch das Halteelement 20 hindurch geführt werden. Der jeweilige überstehende Endabschnitt 18 A, B, der jeweils an dem jeweiligen Leitungsende 16 A, B endet, wird ergänzend von dem jeweiligen Greifelement 22 A, B gehalten.

Weiterhin ist zu erkennen, dass auf der Plattform 10 eine Führungsschiene 32 angeordnet ist, in der eine Auszugsschiene 34 geführt ist. In dieser ist vorzugsweise wiederum die Teleskopschiene 24 geführt, die das jeweilige Greifelement 22 A, B trägt.

Weiterhin ist anhand der Fig. 2 bis 4 zu erkennen, dass bereits Konfektionierungsschritte an der Leitung 6 durchgeführt wurden, und zwar wurden bereits Dichtelemente 36 sowie ein Schirmring 38 zur Kontaktierung einer Abschirmung der Leitung 6 auf einen jeweiligen Endabschnitt 18 A, B aufgeschoben.

### Bezugszeichenliste

- 2: Anlage
- 4: Bearbeitungsstation
- 6: Leitung
- 8: Fördereinrichtung
- 10: Plattform
- 12: Träger
- 14: Auszugssystem
- 16 A, B: Leitungsende
- 18 A, B: Endabschnitt
- 20: Halteelement
- 22 A, B: Greifelement
- 23: Steuereinrichtung
- 24: Teleskopschiene
- 26: Bearbeitungsposition
- 28: Freiraum
- 30: Konfektionierungselement
- 32: Führungsschiene
- 34: Auszugsschiene
- 36: Dichtelement
- 38: Schirmelement

- A: Abstand
- B: Breite
- F: Förderrichtung
- Z: Zustellrichtung

## Patentansprüche

1. Anlage (2) zur automatischen Konfektionierung von Leitungen (6) mit
- einer Steuereinheit (23),
- zumindest einer Bearbeitungsstation (4) mit einer Bearbeitungsposition (26) zur Ausführung eines Konfektionierungsschrittes bei der Konfektionierung,
- einem Träger (12) zur Aufnahme einer Leitung (6), die zwei Endabschnitte (18 A, B) mit jeweils einem Leitungsende (16 A, B) aufweist, wobei der Träger (12) zumindest ein Halteelement (20) zum Fixieren der Endabschnitte (18 A, B) aufweist, derart dass diese einen lateralen Abstand (A) zueinander aufweisen
- einer sich in eine Förderrichtung (F) erstreckende Fördereinrichtung (8) mit einer Plattform (10), auf der der Träger (12) zum Transport zur Bearbeitungsstation (4) angeordnet ist, **dadurch gekennzeichnet,**
**dass** der Träger (12) über ein Auszugssystem (14) an der Plattform (10) befestigt ist, das derart ausgebildet ist, dass der Träger (12) und damit die gesamte Leitung (6) relativ zur Plattform (10) in einer Zustellrichtung (Z) quer zur Förderrichtung (F) in Richtung zur Bearbeitungsstation (4) verfahrbar ist.

2. Anlage nach dem vorhergehenden Anspruch,
**dadurch gekennzeichnet,**
**dass** die Leitungsenden (16 A, B) relativ zueinander ortsfest gehalten sind.

3. Anlage nach einem der vorhergehenden Ansprüche,
**dadurch gekennzeichnet,**
**dass** die zumindest eine Bearbeitungsstation (4) eine Breite (B) aufweist und eines der Leitungsenden (16 A, B) im Betrieb in die Bearbeitungsposition (26) in Zustellrichtung (Z) einführbar ist, wobei der laterale Abstand (A) zwischen den Endabschnitten (18 A, B) derart bemessen ist, dass beim Zustellen des Trägers (12) in Zustellrichtung (Z) das eine Leitungsende (16 A, B) in die Bearbeitungsposition (26) einführbar und das andere Leitungsende (16 A, B) in einen Freiraum (28) , insbesondere neben der Bearbeitungsstation (4) verfahrbar ist.

4. Anlage nach einem der vorhergehenden Ansprüche,
**gekennzeichnet durch** zwei Greifelemente (22 A, B), die beabstandet von dem zumindest einen Halteelement (20) angeordnet sind und zum Greifen eines jeweiligen Endabschnitts (18 A, B) im Bereich des jeweiligen Leitungsendes (16 A, B) der Leitung (6) ausgebildet sind.

5. Anlage nach dem vorhergehenden Anspruch,
**dadurch gekennzeichnet,**
**dass** die Greifelemente (22 A, B) in Zustellrichtung (Z) relativ zum Träger (12) verfahrbar sind.

6. Anlage nach dem vorhergehenden Anspruch,
**dadurch gekennzeichnet,**
**dass** die Greifelemente (22 A, B) jeweils mittels eines Teleskopsystems verfahrbar sind.

7. Anlage nach einem der beiden vorhergehenden Ansprüche,
**dadurch gekennzeichnet,**
**dass** die Greifelemente (22 A, B) während der Zustellbewegung in Zustellrichtung (Z) lösbar sind, und die Steuereinheit (23) derart eingerichtet ist, dass jeweils dasjenige Greifelement (22 A, B), welches den Endabschnitt (18 A, B) greift, welcher in die Bearbeitungsposition (26) eingeführt wird, den Endabschnitt (18 A, B) freigibt und dass weiterhin das Greifelement (22 A, B) relativ zum Träger (12) in Richtung zum Haltelement (20) verfahren wird.

8. Anlage nach einem der vorhergehenden Ansprüche,
**dadurch gekennzeichnet,**
**dass** es sich bei dem Auszugssystem (14) um ein Schienensystem handelt mit einer an der Plattform (10) befestigten Führungsschiene (32) und einer am Träger (12) befestigten Auszugsschiene (34).

9. Anlage nach einem der vorhergehenden Ansprüche und nach Anspruch 6,
**dadurch gekennzeichnet,**
**dass** das Teleskopsystem Teil des Auszugssystems (14) ist.

10. Anlage nach einem der vorhergehenden Ansprüche,
**dadurch gekennzeichnet,**
**dass** der Träger (12) eine Aufnahmebox bildet zur liegenden Anordnung der Leitung (6).

11. Verfahren zur automatischen Konfektionierung von Leitungen bei dem
- in zumindest einer Bearbeitungsstation ein Konfektionierungsschritt durchgeführt wird,
- auf einem Träger (12) eine Leitung (6) angeordnet ist, die zwei Endabschnitte (18 A, B) mit jeweils einem Leitungsende (16 A, B) aufweist, wobei der Träger (12) zumindest ein Halteelement (20) zum Fixieren der Endabschnitte (18 A, B) aufweist, derart dass diese im fixierten Zustand in Förderrichtung (F) einen lateralen Abstand (A) zueinander aufweisen
- der Träger (12) auf einer Plattform (10) einer sich in eine Förderrichtung (F) erstreckenden Fördereinrichtung (8) angeordnet ist und der Träger (12) mittels der Fördereinrichtung (8) zur Bearbeitungsstation (4) befördert wird, **dadurch gekennzeichnet,**
**dass** der Träger (12) und damit die gesamte Leitung (6) über ein an der Plattform (10) befestigtes Auszugssystem (14) relativ zur Plattform (10) in einer Zustellrichtung (Z) quer zur Förderrichtung (F) in Richtung zur Bearbeitungsstation (4) verfahren wird und eines der Leitungsenden (16 A, B) in eine Bearbeitungsposition (26) der Bearbeitungsstation (4) eingeführt wird.

12. Verfahren nach dem vorhergehenden Anspruch, bei dem bei der Bewegung des Trägers (12) in Zustellrichtung (Z) das eine Leitungsende (16 A, B) in die Bearbeitungsposition (26) und das andere Ende in einen Freiraum (28), insbesondere neben der Bearbeitungsposition (26) geführt wird.

13. Verfahren nach einem der beiden vorhergehenden Ansprüche, bei dem zusätzlich Greifelemente (22 A, B) zum Fixieren der beiden Leitungsenden (16 A, B) beabstandet von dem Haltelement (20) vorgesehen sind, wobei
- die Greifelemente (22 A, B) die beiden Leitungsenden (16 A, B) fixieren,
- beim Zustellen in Zustellrichtung (Z) dasjenige Greifelement (22 A, B) das Leitungsende (16 A, B) freigibt, welches in die Bearbeitungsposition (26) geführt wird,
- das freigegebene Leitungsende (16 A, B) der Bearbeitungsposition (26) In Zustellrichtung (Z) zugeführt wird, dabei das Greifelement (22 A, B) relativ zum Träger (22 A, B) zurückverschoben wird,
- der Konfektionierungsschritt ausgeführt wird,
- anschließend das konfektionierte Leitungsende (16 A, B) entgegen der Zustellrichtung (Z) wieder aus der Bearbeitungsposition (26) herausgefahren wird, dabei das Greifelement (22 A, B) relativ zum Träger (12) nach vorne verschoben wird und
- das Greifelement (22 A, B)das konfektionierte Leitungsende (16 A, B) wieder greift.

## Claims

1. A plant (2) for automatic assembly of lines (6) with
- a control unit (23),
- at least one processing station (4) with a processing position (26) for performing an assembly step during the assembly,
- a carrier (12) for receiving a line (6), which has two end sections (18 A, B) each with a line end (16 A, B), wherein the carrier (12) has at least one holding element (20) for fixing the end sections (18 A, B) in a manner such that they have a lateral distance (A) from one another
- a conveying device (8) extending in a conveying direction (F) with a platform (10) on which the carrier (12) is arranged for transport to the processing station (4),
**characterised,**
**in that** the carrier (12) is attached to the platform (10) via a pull-out system (14), which is configured in a manner such that the carrier (12) and, thus, the entire line (6), is movable relative to the platform (10) in a feed direction (Z) transverse to the conveying direction (F) towards the processing station (4).

2. The plant according to the preceding claim,
**characterised,**
**in that** the line ends (16 A, B) are held stationary relative to one another.

3. The plant according to any one of the preceding claims,
**characterised,**
**in that** the at least one processing station (4) has a width (B) and one of the line ends (16 A, B) is insertable into the processing position (26) in the feed direction (Z) during operation, wherein the lateral distance (A) between the end sections (18 A, B) is dimensioned in a manner such that, when the carrier (12) is fed in the feed direction (Z), the one line end (16 A, B) is insertable into the processing position (26) and the other line end (16 A, B) is movable into a free space (28), in particular next to the processing station (4).

4. The plant according to any one of the preceding claims,
**characterised**
**by** two gripping elements (22 A, B), which are arranged at a distance from the at least one holding element (20) and are configured for gripping a respective end section (18 A, B) in the region of the respective line end (16 A, B) of the line (6).

5. The plant according to the preceding claim,
**characterised,**
**in that** the gripping elements (22 A, B) are movable relative to the carrier (12) in the feed direction (Z).

6. The plant according to the preceding claim,
**characterised,**
**in that** the gripping elements (22 A, B) are movable by means of a telescopic system.

7. The plant according to any one of the two preceding claims,
**characterised,**
**in that** the gripping elements (22 A, B) are releasable in the feed direction (Z) during feeding movement and in that the control unit (23) is established in a manner such that in each case the gripping element (22 A, B), which grips the end section (18 A, B) that is inserted into the processing position (26), releases the end section (18 A, B) and further that the gripping element (22 A, B) is moved relative to the carrier (12) towards the holding element (20).

8. The plant according to any one of the preceding claims,
**characterised,**
**in that** the pull-out system (14) is a rail system with a guide rail (32) attached to the platform (10) and a pull-out rail (34) attached to the carrier (12).

9. The plant according to any one of the preceding claims and according to claim 6,
**characterised,**
**in that** the telescopic system is part of the pull-out system (14).

10. The plant according to any one of the preceding claims,
**characterised,**
**in that** the carrier (12) forms a receiving box for the horizontal arrangement of the line (6).

11. A method for automatic assembly of lines, in which
- an assembly step is performed in at least one processing station,
- a line (6) is arranged on a carrier (12), the line having two end sections (18 A, B) each with a line end (16 A, B), wherein the carrier (12) has at least one holding element (20) for fixing the end sections (18 A, B) in a manner such that, in the fixed state, they have a lateral distance (A) from one another in the conveying direction (F)
- the carrier (12) is arranged on a platform (10) of a conveying device (8) extending in a conveying direction (F) and the carrier (12) is conveyed to the processing station (4) by means of the conveying device (8),
**characterised,**
**in that** the carrier (12) and, thus, the entire line (6) is moved relative to the platform (10) in a feed direction (Z) transverse to the conveying direction (F) towards the processing station (4) via a pull-out system (14), which is attached to the platform (10), and in that one of the line ends (16 A, B) is inserted into a processing position (26) of the processing station (4).

12. The method according to the preceding claim, wherein during the movement of the carrier (12) in the feed direction (Z) the one line end (16 A, B) is guided into the processing position (26) and the other end is guided into a free space (28), in particular next to the processing position (26).

13. The method according to any one of the two preceding claims, wherein two gripping elements (22 A, B) for fixing the two line ends (16 A, B) at a distance from the holding element (20) are additionally provided, wherein
- the gripping elements (22 A, B) fix the two line ends (16 A, B),
- when feeding in the feed direction (Z), the gripping element (22 A, B) releases the line end (16 A, B), which is guided into the processing position (26),
- the released line end (16 A, B) is guided in the feed direction (Z) to the processing position (26), whereby the gripping element (22 A, B) is moved back relative to the carrier (22 A, B),
- the assembly step is performed,
- subsequently, the assembled line end (16 A, B) is again moved out of the processing position (26) against the feed direction (Z), whereby the gripping element (22 A, B) is moved forward relative to the carrier (12), and
- the gripping element (22 A, B) again grips the assembled line end (16 A, B).

## Revendications

1. Installation (2) destinée à l'agencement automatique de conducteurs (6), comportant
- une unité de commande (23),
- au moins un poste de façonnage (4) comportant une position de façonnage (26) destinée à l'exécution d'une étape d'agencement lors de l'agencement,
- un support (12) destiné à la réception d'un conducteur (6) qui comporte deux segments d'extrémités (18 A, B) présentant chacun une extrémité (16 A, B) de conducteur, le support (12) comportant au moins un élément de maintien (20) destiné au blocage des segments d'extrémités (18 A, B), de sorte que ces derniers présentent entre eux un espacement latéral (A)
- un dispositif de transport (8) s'étendant dans une direction de transport (F), comportant une plateforme (10), sur laquelle le support (12) est disposé pour le transport vers le poste de façonnage (4),
**caractérisée en ce que**
le support (12) est fixé à la plateforme (10) par un système de tirage (14) qui est configuré de telle façon que le support (12), et avec lui le conducteur (6) dans son ensemble, est déplaçable par rapport à la plateforme (10) dans une direction d'avancement (Z) transversalement à la direction de transport (F) en direction du poste de façonnage (4).

2. Installation selon la revendication précédente,
**caractérisée en ce que**
les extrémités (16 A, B) de conducteur sont maintenues en position fixe l'une par rapport à l'autre.

3. Installation selon l'une quelconque des revendications précédentes,
**caractérisée en ce que**
ledit au moins un poste de façonnage (4) présente une largeur (B) et l'une des extrémités (16 A, B) de conducteur est, en fonctionnement, insérable dans la position de façonnage (26) en direction d'avancement (Z), la distance latérale (A) entre les segments d'extrémité (18 A, B) étant dimensionnée de telle façon que lors de l'avancement du support (12) en direction d'avancement (Z) une extrémité (16 A, B) de conducteur est insérable dans la position de façonnage (26) et l'autre extrémité (16 A, B) de conducteur est déplaçable dans un espace libre (28), en particulier à côté du poste de façonnage (4).

4. Installation selon l'une quelconque des revendications précédentes,
**caractérisée par**
deux éléments de préhension (22 A, B) qui sont disposés en étant espacés dudit au moins un élément de maintien (20) et sont conçus pour la préhension d'un segment d'extrémité (18 A, B) respectif dans la zone de l'extrémité (16 A, B) respective de conducteur du conducteur (6).

5. Installation selon la revendication précédente,
**caractérisée en ce que**
les éléments de préhension (22 A, B) sont déplaçables par rapport au support (12) en direction d'avancement (Z).

6. Installation selon la revendication précédente,
**caractérisée en ce que**
les éléments de préhension (22 A, B) sont déplaçables chacun au moyen d'un système télescopique.

7. Installation selon l'une quelconque des deux revendications précédentes,
**caractérisée en ce que**
les éléments de préhension (22 A, B) sont mobiles en direction d'avancement (Z) pendant le mouvement d'avancement, et l'unité de commande (23) est conçue de telle façon que l'élément de préhension (22 A, B) respectif qui tient le segment d'extrémité (18 A, B), qui est inséré dans la position de façonnage (26), libère le segment d'extrémité (18 A, B) et **en ce qu'**en outre l'élément de préhension (22 A, B) est déplacé par rapport au support (12) en direction de l'élément de maintien (20).

8. Installation selon l'une quelconque des revendications précédentes,
**caractérisée en ce que**
pour ce qui est du système de tirage (14) il s'agit d'un système de rails comportant un rail de guidage (32) fixé à la plateforme (10) et un rail de tirage (34) fixé au support (12).

9. Installation selon l'une quelconque des revendications précédentes et selon la revendication 6,
**caractérisée en ce que**
le système télescopique fait partie du système de tirage (14).

10. Installation selon l'une quelconque des revendications précédentes,
**caractérisée en ce que**
le support (12) constitue une boîte de réception destinée à la disposition à plat du conducteur (6).

11. Procédé pour l'agencement automatique de conducteurs, dans lequel
- une étape d'agencement est exécutée dans au moins un poste de façonnage,
- sur un support (12) est disposé un conducteur (6) qui présente deux segments d'extrémités (18 A, B) présentant chacun une extrémité (16 A, B) de conducteur, le support (12) comportant au moins un élément de maintien (20) destiné au blocage des segments d'extrémités (18 A, B), de telle façon qu'à l'état bloqué ces derniers présentent en direction de transport (F) un espacement latéral (A) entre eux
- le support (12) est disposé sur une plateforme (10) d'un dispositif de transport (8) s'étendant dans une direction du transport (F) et le support (12) est transporté vers le poste de façonnage (4) par le dispositif de transport (8),
**caractérisé en ce que**
le support (12), et avec lui le conducteur (6) dans son ensemble, est déplacé par rapport à la plateforme (10) dans une direction d'avancement (Z) transversalement à la direction de transport (F) en direction du poste de façonnage (4) par un système de tirage (14) fixé à la plateforme (10) et l'une des extrémités (16 A, B) de conducteur est insérée dans une position de façonnage (26) du poste de façonnage (4).

12. Procédé selon la revendication précédente, dans lequel lors du mouvement du support (12) en direction d'avancement (Z) une extrémité (16 A, B) de conducteur est conduite dans la position de façonnage (26) et l'autre extrémité est conduite dans un espace libre (28), en particulier à côté de la position de façonnage (26).

13. Procédé selon l'une quelconque des deux revendications précédentes, dans lequel sont en outre prévus des éléments de préhension (22 A, B) destinés au blocage des deux extrémités (16 A, B) de conducteur en étant espacés de l'élément de maintien (20), dans lequel
- les éléments de préhension (22 A, B) bloquent les deux extrémités (16 A, B) de conducteur,
- lors de l'avancement en direction d'avancement (Z) l'élément de préhension (22 A, B) libère l'extrémité de conducteur (16 A, B), qui est conduite dans la position de façonnage (26),
- l'extrémité (16 A, B) de conducteur libérée est amenée à la position de façonnage (26) en direction d'avancement (Z), l'élément de préhension (22 A, B) étant ramené en arrière par rapport au support (22 A, B),
- l'étape d'agencement est exécutée,
- ensuite l'extrémité (16 A, B) de conducteur agencée est ré-extraite de la position de façonnage (26) dans le sens opposé à la direction d'avancement (Z), l'élément de préhension (22 A, B) étant déplacé vers l'avant par rapport au support (12) et
- l'élément de préhension (22 A, B) saisit de nouveau l'extrémité (16 A, B) de conducteur agencée.
